# DEMANDE DE BREVET EUROPEEN

(11) **EP 0 853 904 A2**
(43) Date de publication de la demande: **22.07.1998**
(21) Numéro de dépôt: 98200070.5
(22) Date de dépôt: 14.01.1998
(51) Int. Cl.: A47D 13/00

(54) **Dispositif de protection des mains pour trotteur pour enfant et trotteur ou porteur muni d'un tel dispositif**

(30) Priorité: 16.01.1997 FR 9700513; 28.03.1997 FR 9703977; 01.10.1997 FR 9712312
(71) Demandeur: Bonny, Marc, 63590 La Chapelle Agnon (FR)
(72) Inventeur: Bonny, Marc, 63590 La Chapelle Agnon (FR)
(74) Mandataire: Richebourg, Michel François

(57) **Abrégé**

L'invention concerne un dispositif permettant de protéger les mains d'un enfant utilisant un trotteur en tenant la tablette par le bord et heurtant un obstacle.

Il est constitué par une ceinture (1), en mousse synthétique ou naturelle, fixée ou adaptée sur le bord de la tablette (3) à l'aide de moyens de fixation, par exemple des crochets (6) ou des entretoises. Lors d'un choc, la main de l'enfant se trouve protégée par l'écrasement de la ceinture.

Le dispositif selon l'invention peut être utilisé dans l'industrie et les services liés à la puériculture, par des parents ou toute personne ou structure encadrant des enfants : crèches, garderies, ..., en relation avec des porteurs, des trotteurs ou tout dispositif analogue.

## Description

La présente invention concerne un dispositif de protection des mains pour trotteur pour enfant, et un trotteur ou porteur ou analogue muni d'un tel dispositif. Plus particulièrement, le dispositif de protection est fixé au niveau du bord ou rebord de la tablette du trotteur. Il peut être utilisé dans l'industrie et les services liés à la puériculture, par des parents ou toute personne ou structure encadrant des enfants : crèches, garderies, ...

Un trotteur permet à un enfant qui ne marche pas encore seul, ou pas encore très bien, de se déplacer sur ses deux pieds tout en étant maintenu dans une position sensiblement verticale Le jeune enfant est assis dans le trotteur, qui est muni de moyens de déplacement (roulettes) et qui comprend un siège ; il permet donc de soutenir l'enfant dans une position sensiblement verticale et l'aide ainsi à marcher. Lors de l'utilisation, le jeune enfant tient le trotteur (ou repose ses mains sur le trotteur) au niveau d'une tablette ou plateau ou tout autre dispositif de soutien des mains (ci-après 〈〈 tablette 〉〉).

Le dispositif pourra également être adapté aux jouets appelés 〈〈 porteurs 〉〉 qui sous des formes diverses (voitures, animaux,...) encouragent également l'enfant à se déplacer : l'enfant est assis sur le jouet ou dispositif qui est mobile (roulettes, ...) et peut se déplacer, ses mains reposant sur un support.

Lors de collisions, les dispositifs actuels (trotteurs, porteurs,...) présentent un risque de blessure des mains de l'enfant par coincement ou cisaillement ou écrasement (ci-après 〈〈 cisaillement 〉〉) des doigts ou mains entre la tablette d'une part et l'objet rencontré d'autre part, que ce soit un banc, une table, une étagère basse ou tout autre obstacle potentiel.

On connaît certains dispositifs qui permettent de limiter dans une certaine mesure les blessures liés aux collisions avec des obstacles rencontrés lors des déplacements. En effet, dans certains cas, la tablette du trotteur est en retrait par rapport à l'embase, ce qui permet lors d'une collision avec un obstacle vertical ou proche du sol de bloquer le trotteur par l'intermédiaire de l'embase avant que la tablette, donc les mains de l'enfant, ne heurte cet obstacle. L'embase joue donc le rôle d'un pare-chocs. Dans l'un de ces dispositifs (US 4,988,138), l'embase est de plus munie sur sa circonférence d'un matériau amortissant les chocs.

Cependant, si l'obstacle est horizontal ou au niveau de la tablette, dessus ou dessous, donc en hauteur, et non plus au moins en partie sensiblement au niveau du sol, alors l'embase ne pourra plus jouer son rôle de pare-chocs ou amortisseur de chocs. Ainsi, les risques de blessures des mains de l'enfant par cisaillement subsisteront.

La présente invention permet de résoudre ce problème, en proposant de manière générale un dispositif permettant de protéger les mains de l'enfant lors d'une collision avec un obstacle quelconque au niveau de la tablette, que cet obstacle soit vertical ou horizontal, en évitant un cisaillement des mains de l'enfant entre la tablette et l'obstacle. Plus particulièrement, ce dispositif comprend de manière générale un élément de protection placé au niveau de la tablette et appelé ici 〈〈 ceinture 〉〉.

D'autres caractéristiques et avantages de l'invention seront mieux compris à la lecture de la description qui va suivre, et en se référant aux dessins annexés, dans lesquels :
- la figure 1 représente en coupe le cisaillement de la main entre la tablette d'un trotteur et un obstacle,
- la figure 2 représente en vue de dessus le positionnement d'une ceinture de protection autour de la tablette d'un trotteur, selon un mode de fixation,
- la figure 3 représente en coupe un mode de protection de la main par la ceinture de protection lors d'une collision,
- la figure 4 représente en coupe un mode de fixation d'une ceinture de protection sur une tablette de trotteur,
- la figure 5 représente en coupe un autre mode de fixation de la ceinture sur la tablette d'un trotteur,
- la figure 6 représente en coupe un autre mode de fixation de la ceinture sur la tablette d'un trotteur,
- la figure 7 représente le positionnement d'une ceinture de protection sur la tablette d'un trotteur, vu de dessus, selon un mode de fixation différent de celui de la figure 2,
- la figure 8 représente en coupe un autre mode de fixation de la ceinture sur une tablette d'un trotteur,
- la figure 9 représente en perspective le profil d'un crochet de fixation d'une ceinture de protection à une tablette,
- la figure 10 représente en perspective le profil d'un autre crochet de fixation,
- la figure 11 représente en coupe une ceinture de protection fixée plaquée contre la tablette d'un trotteur,
- la figure 12 représente en coupe une adaptation directe d'une ceinture de fixation sur le bord de la tablette d'un trotteur à l'aide d'une entretoise en caoutchouc,
- la figure 13 représente en coupe une adaptation d'une ceinture sur le bord de la tablette d'un trotteur à l'aide d'un crochet surmoulé dans ladite ceinture totalement en latex,
- la figure 14 représente en coupe une adaptation de la ceinture sur un crochet de fixation à l'aide d'un bouton à accrochage par pression, le crochet étant moulé dans la tablette d'un trotteur,
- la figure 15 représente en perspective une ceinture de protection et une disposition de crochets de fixation qui la fixeront sur la tablette d'un trotteur,
- la figure 16 représente en coupe un mode de fixation de la ceinture sur la tablette d'un trotteur, correspondant aux crochets de la figure 15,
- la figure 17 représente en coupe une ceinture munie d'un crochet de fixation à bouton.

En référence à ces dessins, un trotteur (2) comprend une tablette (3) sur laquelle viennent reposer les mains de l'enfant utilisateur. On peut voir en Figure 1 que, lors de la rencontre avec un obstacle (12), les mains de l'enfant pourront être cisaillées entre la tablette (3) et l'obstacle (12).

Les Figures 2 et 7 représentent le positionnement d'une ceinture de protection (1) autour de la tablette (3) d'un trotteur (2), fixé selon un mode de fixation par des moyens de fixation (13). Cet élément ou ceinture de protection (1) entoure au moins la partie avant de la tablette et donc la partie de la tablette sur laquelle peuvent reposer les mains de l'enfant. Cette ceinture est en matériau souple, par exemple en mousse naturelle ou synthétique, en caoutchouc mousse ou en latex.

Dans un mode de fonctionnement préféré, la ceinture est fixée à une certaine distance du bord externe de la tablette, afin de laisser de la place pour le passage des mains. La préhension de l'enfant se fait alors au niveau de la tablette, qui est plus rigide que la ceinture. Dans ce cas, la ceinture joue le rôle d'un pare-chocs, comme on peut le voir en Figure 3 : lors d'un choc avec un obstacle, ou d'une pression, la ceinture (1) se trouve entre l'obstacle et la/les main(s) de l'enfant, et enveloppe la/les main(s), protégeant ainsi l'enfant d'une blessure.

Alternativement, la ceinture peut être fixée directement contre la tablette c'est-à-dire accolée à la tablette. Dans ce cas, la préhension de l'enfant se fera par la ceinture qui, lors du choc, en raison de sa souplesse, se couchera ou s'aplatira et permettra donc d'éviter le coincement des mains entre deux parties dures.

De manière préférée, la ceinture (1) est fixée à la tablette de manière amovible, ceci afin de faciliter le nettoyage de l'ensemble.

Les Figures 4 à 6 et 8 représentent différents modes de fixation de la ceinture de protection sur la tablette.

Sur la Figure 4, la ceinture (1) est fixée à la tablette (3) au moyen d'entretoises (4). On peut voir qu'il subsiste ainsi, entre le bord de la tablette et la ceinture, un espace approprié pour le passage des doigts de l'enfant. Cet espace est donc suffisamment large pour laisser passer les doigts d'un enfant, par exemple d'une largeur de 2 cm. Les entretoises pourront être démontables afin de rendre la ceinture amovible.

Selon une variante (non représentée), la ceinture peut également être adaptée sur la tablette au moyen de cales en mousse fixées par bande auto-grippante adhésive.

Les figures 5 et 6 représentent un autre mode de fixation de la ceinture. Dans les deux cas, la ceinture (1) est fixée sur la tablette (3) au moyen d'étriers (5), qui peuvent être en plastique, et qui sont fixés sous la tablette. Dans un cas, la ceinture est tenue écartée de quelques centimètres du bord de la tablette (Fig. 5) afin de permettre une préhension de la tablette elle-même par l'enfant ; dans l'autre cas, elle est accolée à la tablette (Fig. 6). Comme on l'a décrit précédemment, la ceinture est de préférence amovible.

De préférence, la ceinture est monobloc, mais un matériau segmenté en plusieurs parties peut également être utilisé.

De préférence, la ceinture aura une hauteur suffisamment grande pour éviter le cisaillement aussi bien par le dessus que par le dessous de la tablette, c'est-à-dire qu'elle débordera de part et d'autre de la tablette. Une hauteur d'environ 3 cm au dessus et 3 cm au dessous de la tablette est considérée comme un minimum pour obtenir une bonne protection. Cette hauteur de ceinture sera facilement et plus précisément déterminée en fonction de l'épaisseur de la tablette et de la taille des mains de l'enfant. La longueur de la ceinture est adaptée à la taille de la tablette, dont elle doit entourer au moins en partie le bord.

La figure 8 décrit un mode de fixation encore différent de la ceinture sur la tablette, en coupe transversale au niveau d'un moyen de fixation (13). Selon ce mode de fixation, la ceinture (1) est fixée sur la tablette (3) au moyen de crochets (6) en plastique souple ou matériau analogue.

Le profil de ces crochets de fixation est adapté à chaque type de tablette de trotteur, afin de permettre leur positionnement sur celle-ci. Ils peuvent tenir la ceinture plaquée contre la tablette, ou au contraire écartée de celle-ci pour permettre le passage des mains de l'enfant. De plus, les crochets sont étudiés pour avoir un profil permettant de recevoir et de retenir la ceinture. Les figures 9 et 10 décrivent deux profils possibles. Ces profils comprennent une gorge (7) pourvue d'une lèvre extérieure (9) et d'une lèvre intérieure (10), destinée à recevoir la ceinture (1). La lèvre extérieure (9) de la gorge (7) est de préférence plus grande que la lèvre intérieure (10), pour diminuer le risque d'arrachement de la ceinture lors d'un choc frontal. Les moyens de retenue de la ceinture dans la gorge peuvent être un ou des bossages (8) au niveau des parois intérieures de la gorge.

On comprendra que le nombre de crochets de fixation (6), et d'une manière générale le nombre de moyens de fixation (13), peut être variable, un minimum de deux étant nécessaires pour fixer la ceinture à la tablette de manière assez solide.

De préférence, les crochets (6) seront démontables du trotteur pour rendre l'ensemble ceinture-crochets amovible.

Les figures 11 à 14 décrivent une ceinture (1) fixée à une tablette (3) par différents modes de fixation. Cette ceinture peut être fixée plaquée contre la tablette par un crochet de fixation (6) comprenant une gorge (Fig. 11). Elle peut être adaptée sur le bord de la tablette par une entretoise (4), par exemple en caoutchouc (Fig. 12). Elle peut aussi être adaptée sur un crochet (6) surmoulé dans la ceinture totalement en latex (Fig. 13) et muni d'un bouton à accrochage par pression (11) qui remplace la gorge (7) décrite plus haut. Enfin, elle peut être adaptée sur le crochet au moyen d'un bouton à accrochage par pression (11), le crochet étant moulé dans la tablette (Fig. 14).

La figure 15 décrit une ceinture de protection (1) munie de trous destinés à recevoir les boutons (11) des crochets de fixation (6) sur le bord de la tablette. La figure 16 décrit en coupe un crochet (6) fixé à la ceinture (1) par un bouton. La partie haute du crochet s'adapte au profil du bord de la tablette, afin qu'aucun espace ne subsiste et que l'adaptation soit optimale. On pourra prévoir un oeillet (14) ou analogue placé au niveau du trou de fixation pour enforcer la fiabilité du boutonnage entre la ceinture et le crochet, Cf. figure 17.

La ceinture (1), formée en matériau souple par exemple une bande en mousse naturelle ou synthétique, est de préférence recouverte d'un tissu ou toile par collage ou ensachage, de façon à ce que toute surface de mousse soit protégée. La ceinture peut également être recouverte d'une pellicule de matière plastique.

Tous les produits utilisés pour la confection de ce dispositif sont compatibles en puériculture, et doivent respecter les normes en vigueur dans ce domaine.

Le dispositif selon l'invention peut bien entendu être adapté à tout trotteur ou porteur ou analogue, c'est-à-dire à tout jouet et dispositif mobile utilisé par un jeune enfant pour se déplacer tout en étant assis ou soutenu, et qui présente des risques de blessures pour cet enfant.

On comprendra aisément que tous les modes de fixation n'ont pas été représentés et que l'invention n'est pas limitée aux exemples donnés. En particulier, différentes combinaisons des solutions présentées peuvent être réalisées pour adapter la ceinture sur le bord de la tablette du trotteur ou du trotteur. L'homme du métier pourra adapter le type de fixation à chaque cas particulier, ainsi que les dimensions de la ceinture et le nombre de moyens de fixation.

## Revendications

1. Dispositif de protection des mains pour trotteur ou porteur pour enfant, **caractérisé** en ce qu'il comporte une ceinture (1) fixée sur au moins la partie avant de la tablette du trotteur (3) à l'aide de moyens de fixation (13).

2. Dispositif selon la revendication 1, **caractérisé** en ce que la ceinture est amovible.

3. Dispositif selon la revendication 1 ou 2, **caractérisé** en ce que la ceinture est en latex ou en mousse naturelle ou en mousse synthétique.

4. Dispositif selon la revendication 3, **caractérisé** en ce que la ceinture (1) comprend une bande de mousse recouverte de tissu par collage ou ensachage ou recouverte d'une pellicule de matière plastique.

5. Dispositif selon l'une quelconque des revendications 1 à 4, **caractérisé** en ce qu'au moins un moyen de fixation est un étrier (5) ou une entretoise (4) ou un crochet (6).

6. Dispositif selon l'une quelconque des revendications 1 à 5, **caractérisé** en ce que les moyens de fixation sont adaptés à la tablette du trotteur.

7. Dispositif selon l'une quelconque des revendications 1 à 5, **caractérisé** en ce que les moyens de fixation sont moulés dans la tablette du trotteur.

8. Dispositif selon l'une quelconque des revendications 1 à 7, **caractérisé** en ce que la ceinture (1) est fixée soit plaquée contre la tablette soit écartée de façon à laisser un passage entre tablette (3) et ceinture (1) pour les mains de l'enfant.

9. Dispositif selon la revendication 5, **caractérisé** en ce que le crochet (6) est étudié pour avoir une gorge (7) munie au minimum de deux bossages (8) pour recevoir et retenir la ceinture tout en la laissant amovible.

10. Dispositif selon la revendication 9, **caractérisé** en ce que la lèvre extérieure (9) de la gorge (7) du crochet (6) est plus grande que la lèvre intérieure (10).

11. Dispositif selon la revendication 5, **caractérisé** en ce que le ou les crochets (6) et la ceinture (1) peuvent être assemblés à l'aide d'un bouton (11) à accrochage par pression.

12. Dispositif selon l'une quelconque des revendications 1 à 11, **caractérisé** en ce que la ceinture (1) est fixée par au moins deux moyens de fixation (13).

13. Dispositif selon l'une quelconque des revendications 1 à 12, **caractérisé** en ce que la ceinture (1) déborde au-dessus et au-dessous de la tablette.

14. Dispositif selon l'une quelconque des revendications 1 à 13, **caractérisé** en ce que tous les produits utilisés pour la confection de ce dispositif sont compatibles en puériculture.

15. Trotteur ou porteur pour enfant **caractérisé** en ce qu'il comporte un dispositif de protection selon l'une quelconque des revendications 1 à 14.
